# EUROPÄISCHE PATENTSCHRIFT

(11) **EP 0 458 732 B1**
(45) Veröffentlichungstag und Bekanntmachung des Hinweises auf die Patenterteilung: **07.12.1994**
(21) Anmeldenummer: 91810178.3
(22) Anmeldetag: 19.03.1991
(51) Int. Cl.: H01H 43/02, H01H 1/58

(54) **Elektrisches Gerät und Verfahren zu dessen Herstellung**
Electrical device and method for producing the same
Appareil électrique et méthode pour sa fabrication

(30) Priorität: 22.05.1990 CH 1746/90
(43) Veröffentlichungstag der Anmeldung: 27.11.1991
(73) Patentinhaber: SAIA AG, CH-3280 Murten (CH)
(72) Erfinder: Rebut, Thierry, CH-1762 Givisiez (CH)
(74) Vertreter: Steiner, Martin

(56) Entgegenhaltungen:
- CH-A- 580 342
- DE-A- 3 411 028
- DE-U- 8 813 897
- US-A- 4 636 595

## Beschreibung

Die vorliegende Erfindung betrifft ein elektrisches Gerät, insbesondere einen Zeitschalter, gemäss Oberbegriff des Anspruchs 1. Ein solches Gerät ist aus der CH-A-580 342 bekannt. Erfindungsgemäss wird ein besonders kompakter Aufbau gemäss Ansprüchen 1 bis 4 und eine rationelle Herstellung des Gerätes gemäss Anspruch 5 angestrebt. Anhand der Zeichnung, die ein Ausführungsbeispiel eines erfindungsgemässen Zeitschalters darstellt, wird die Erfindung im Folgenden näher erläutert.
- Fig. 1: zeigt ein Schnitt durch den Zeitschalter,
- Fig. 2: zeigt eine Draufsicht auf den Zeitschalter und
- Fig. 3: zeigt eine zur Herstellung vorbereitete Leitplatte.

Der in Fig. 1 dargestellte Zeitschalter weist ein Gehäuse 1 aus Kunststoff auf, in welches zwei übereinanderliegende Leiterplatten 2 und 3 eingesetzt sind, die je beidseitig mit Schaltelementen, beispielsweise mindestens einer integrierten Schaltung 4, Widerständen 5, Kondensatoren 6 einem Schaltrelais 7 und dergleichen bestückt sind. Mit der unteren Leiterplatte 2 sind stiftartige Fortsätze 8 von Klemmenplatten 9 verlötet, während mit der oberen Leiterplatte 3 kürzere stiftartige Fortsätze 10 von unteren Klemmenplatten 11 verlötet sind. Mit den unteren Klemmenplatten 9 und 11 sind obere Klemmenplatten 12 bzw. 13 durch Klemmschrauben 14 verbunden. Die Klemmen sind somit direkt verbunden mit den beiden Leiterplatten 2 und 3. Die Klemmen sitzen in zwei identisch ausgeführten Klemmenträgern 15 und 16, welche über die Klemmen ebenfalls indirekt verbunden sind mit je einer der Leiterplatten. Dabei sind die Klemmen 12 bzw. der Klemmenträger 15 nur mit der Leiterplatte 2 verbunden, während die Klemmen 13 bzw. der Klemmenträger 16 nur mit der Leiterplatte 3 verbunden sind. Diese Situation ergibt sich insbesondere auch aus Fig. 3, in welcher die Klemmen zur Vereinfachung ohne Klemmschrauben 14 dargestellt sind. Wie erwähnt, sind die beiden Klemmenträger identisch ausgeführt und im fertiggestellten Zeitschalter zentralsymmestrisch oder spiegelbildlich angeordnet. Sie sind so ausgebildet, dass sie mittels Fortsätzen 17 und anderen gegenseitig steckbaren Verbindungsmitteln lösbar miteinander verbunden werden können.

Zwischen den jeweiligen Klemmensätzen weisen die Klemmenhalter verschiedene Durchbrechungen auf, durch welche Stellelemente, beispielsweise Potentiometer betätigt bzw. deren Einstellung beobachtet werden kann. In Fig. 1 ist unter anderem eine Durchbrechung 18 dargestellt, welche als Halterung für eine Einstellscheibe 19 dient, deren Stift 20 beispielsweise in einem Potentiometer 21 greift. Durch Drehung der Scheibe 19 kann das Potentiometer 21 verstellt werden und die Einstellung kann an einer Skala der Scheibe 19 abgelesen werden. Eine Referenzmarke 25 ist an einem Deckel 24 vorgesehen, welche mit einer Oeffnung versehen ist, durch welche die Scheibe 19 sichtbar ist. In Fig. 2 sind weitere Einstellelemente 22 und 23 angedeutet, deren Einstellung durch schlitzartige Oeffnungen des Deckels 24 abgelesen werden kann. Wie in Fig. 1 angedeutet, sind die beiden Leiterplatten 2 und 3 durch flexible Leiter 26 verbunden.

Bei der Herstellung des Zeitschalters wird eine aus den Teilen 2 und 3 bestehende Leiterplatte mit einer Sollbruchstelle 27 gemäss Fig. 3 hergestellt und mit den Schaltelementen und Klemmenträgern 15 und 16 bestückt. Es werden dabei auch die flexiblen Verbindungen 26 zwischen den beiden Leiterplatten 2 und 3 erstellt. Dann wird die Leiterplatte längs der Sollbruchstelle 27 getrennt, und die Leiterplatte 3 wird zwischen die Schaltelemente der Leiterplatte 2 und den damit verbundenen Klemmenträger 15 in die in Fig. 1 dargestellte Lage eingeschoben, und die beiden Klemmenträger 15 und 16 werden zusammengesteckt und miteinander verbunden. Damit ist über die Klemmenträger eine genügend stabile Verbindung zwischen den beiden Leiterplatten 2 und 3 hergestellt, und das ganze Aggregat kann dann gemäss Fig. 1 in das Gehäuse 1 eingesetzt werden, wobei die Klemmenträger in das Gehäuse 1 eindringen und darin lösbar einrasten. Dann wird ein oder es werden mehrere Betätigungselemente, beispielsweise das Betätigungselement 19, 20 eingesetzt und schliesslich der Deckel 24 aufgesetzt, womit der Zeitschalter fertiggestellt ist.

## Patentansprüche

1. Elektrisches Gerät, insbesondere Zeitschalter, mit einem Gehäuse, Anschlussklemmen und Klemmen (9, 11) die über einer Leiterplatte (3) angeordnet sind, dadurch gekennzeichnet, dass zwei Leiterplatten (2, 3) parallel übereinander angeordnet sind, dass zwei Klemmenträger (15, 16) in einer weiteren Ebene parallel zu und über den Leiterplatten angeordnet sind und die Klemmen des einen (15) Klemmenträgers (15, 16) mit der einen Leiterplatte (2) und die des anderen Klemmenträgers (16) mit der anderen Leiterplatte (3) durch ungleich lange Fortsätze (8, 10) verbunden sind, wobei die beiden Klemmenträger (15, 16) miteinander verbunden sind und damit die mit ihnen verbundenen Leiterplatten (2, 3) in ihrer Lage halten.

2. Gerät nach Anspruch 1, dadurch gekennzeichnet, dass die Leiterplatten (2, 3) Teile einer gemeinsam hergestellten Leiterplatte sind und Bruchstellen (27) aufweisen, und dass sie durch flexible Leiter (26) elektrisch verbunden sind.

3. Gerät nach Anspruch 1 oder 2, dadurch gekennzeichnet, dass die Klemmenträger (15, 16) Durchbrechungen (18) und Haltemittel zur Aufnahme von oder zum Durchgreifen mit Betätigungselemententen für Schaltelemente (21) und/oder zur Beobachtung von Anzeigemitteln, aufweisen.

4. Gerät nach einem der Ansprüche 1 - 3, dadurch gekennzeichnet, dass identische Klemmenträger (15, 16) zentralsymmetrisch angeordnet sind.

5. Verfahren zur Herstellung eines Gerätes nach einem der Ansprüche 1 - 4, dadurch gekennzeichnet, dass eine gemeinsame Leiterplatte bestückt wird, dass die Leiterplatte an einer Sollbruchstelle (27) in zwei Teile getrennt und die durch flexible Leiter verbundenen Teile (2, 3) übereinandergeschoben werden, und dass beide Leiterplatten (2, 3) mit Klemmen (9, 11) verbunden werden, und dass die Leiterplattenteile dann mittels der Klemmenträger (15, 16) miteinander verbunden werden.

## Claims

1. Electrical device, especially time switch, comprising a housing, connecting terminals, and clamps (9, 11) arranged above a circuit board (3), characterised in that two printed circuit boards (2, 3) are arranged in parallel on top of each other, that two clamp supports (15, 16) are disposed in a further plane parallel to and above the circuit boards, the clamps of one (15) of the clamp supports (15, 16) being connected to one (2) of the circuit boards and those of the other clamp support (16) being connected to the other circuit board (3) by extensions (8, 10) of different lengths, and that both clamp supports (15, 16) are connected to each other and thus maintain the circuit boards (2, 3) linked therewith in their position.

2. Device according to claim 1, characterised in that the circuit boards (2, 3) are part of an integrally manufactured circuit board and comprise points of break (27), and that they are electrically connected by flexible conductors (26).

3. Device according to claim 1 or 2, characterised in that the clamp supports (15, 16) comprise openings (18) and holding means for receiving of or for penetration by actuating elements of circuit elements (21) and/or for observing of display elements.

4. Device according to any one of claims 1 to 3, characterised in that identical clamp supports (15, 16) are disposed symmetrically to a centre.

5. Method for the production of a device according to any one of claims 1 to 4, characterised in that a common circuit board is assembled, that the assembled circuit board is separated into two parts at a predetermined break point, and the parts (2, 3), connected by flexible conductors, are pushed one on top of the other, that both circuit boards (2, 3) are connected by clamps (9, 11), and that the circuit board parts are then connected to each other by means of the clamp supports (15, 16).

## Revendications

1. Appareil électrique, en particulier minuterie, comportent un boîtier, des bornes de raccordement et des attaches (9, 11) disposées au-dessus d'une plaquette de circuit (3), caractérisé en ce que deux plaquettes de circuit (2, 3) sont disposées en parallèle l'une au-dessus de l'autre, que deux supports d'attaches (15, 16) sont arrangés dans un plan additionnel parallèlement aux plaquettes de circuit et au-dessus d'elles, que les attaches d'un (15) des deux supports d'attaches (15, 16) sont reliées à une plaquette de circuit (2) et celles de l'autre support d'attaches (16) sont reliées à l'autre plaquette de circuit (3) par des extensions (8, 10) de longueur différente, et que les deux supports d'attaches (15, 16) sont reliés entre eux et retiennent les plaquettes de circuit (2, 3) avec lesquelles ils sont connectés, dans leur position.

2. Appareil selon la revendication 1, caractérisé en ce que les plaquettes de circuit (2, 3) font partie d'une plaquette de circuit intégralement fabriquée et comportant des points de rupture (27), et que les plaquettes sont connectées l'une à l'autre par des conducteurs électriques flexibles.

3. Appareil selon la revendication 1 ou 2, caractérisé en ce que les supports d'attaches (15, 16) comportent des ouvertures (18) et des moyens de retenue pour recevoir ou pour laisser passer des éléments d'actionnement pour composants électriques (21) et/ou pour l'observation de moyens d'affichage.

4. Appareil selon l'une quelconque des revendications 1 à 3, caractérisé en ce que des supports d'attaches identiques (15, 16) sont disposés symétriquement par rapport à un centre.

5. Procédé pour la fabrication d'un appareil selon l'une quelconque des revendications 1 à 4, caractérisé en ce qu'une plaquette de circuit commune est équipée de composants, que la plaquette est séparée en deux parties le long d'une ligne de rupture (27), que les parties (2, 3) reliées par des conducteurs flexibles sont poussées l'une au-dessus de l'autre, que les deux plaquettes de circuit (2, 3) sont équipées avec des attaches (9, 11), et que les parties des plaques de circuit sont ensuite reliées au moyen des supports d'attaches (15, 16).
